# EUROPÄISCHE PATENTSCHRIFT

(11) **EP 1 827 171 B1**
(45) Veröffentlichungstag und Bekanntmachung des Hinweises auf die Patenterteilung: **28.11.2012**
(21) Anmeldenummer: 05797283.8
(22) Anmeldetag: 07.09.2005
(51) Int. Cl.: A47B 96/02, A47B 88/04, A47B 88/00

(54) **ABLAGEKORB**
STORAGE BASKET
PANIER DE STOCKAGE

(30) Priorität: 09.09.2004 DE 202004014155 U
(43) Veröffentlichungstag der Anmeldung: 05.09.2007
(73) Patentinhaber: Vauth-Sagel Holding GmbH & Co. KG, 33034 Brakel (DE)
(72) Erfinder: SAGEL, Thomas, 33028 Brakel (DE)
(74) Vertreter: Reimann, Silke
(86) Internationale Anmeldenummer: PCT/EP2005/054428
(87) Internationale Veröffentlichungsnummer: WO 2006/027372

(56) Entgegenhaltungen:
- DE-U1- 29 505 602
- GB-A- 2 101 879

## Beschreibung

Die Erfindung beschreibt einen Ablagekorb mit einem rechteckigen, geschlossenen Boden und einer geschlossenen Reling, die an Stützen gehalten ist.

Bekannt sind Kästen, wie Schubkästen oder Tabletts, bestehend aus einer rechteckigen, ebenen Tragplatte, die von einer hoch stehend umlaufenden Zarge umschlossen ist, die aus vier Zargenabschnitten besteht, die jeweils im unteren Bereich eine Nut aufweisen, mit der sie jeweils eine Seite der Tragplatte formschlüssig umgreifen, und die jeweils an den vier Zargenkanten miteinander verzapft oder verdübelt verbunden sind.

Weiterhin sind Ablageböden bekannt, die mit einer umlaufenden Randleiste versehen sind, welche die Tragplatte des Ablagebodens umgreifen.

Es ist Aufgabe der Erfindung einen Ablagekorb mit einem rechteckigen, geschlossenen Boden zu beschreiben, dessen Einfassung aus einfachen Profilstücken besteht, die sich sehr leicht um den Boden montieren lassen und die mit einer umlaufenden Reling versehen sind.

Gelöst wird diese Aufgabe durch die Merkmale des Anspruchs 1.

Eine vorteilhafte Ausführungsform ist in den Unteransprüchen beschrieben.

Geschlossene Böden von Ablagekörben werden günstigerweise von einer Einfassung umfasst, die auf der Ober- und Unterseite den Boden umgreift, um Schnittkanten des Bodens zu verdecken und Toleranzen auszugleichen. Bei rechteckigen Formen des Ablagekorbes werden vorteilhafterweise C-förmige Profilstücke für die Einfassung der Längsseiten verwendet, in die sich die Bodenplatte einfach einschieben lässt. Der Abschluss an den Querseiten wird dann durch Kopfstücke vorgenommen, die eine Nut für die Aufnahme der Kante des Bodens aufweisen. Damit ist der Boden umlaufend umschlossen. Vorteilhafterweise sind die seitlichen Profilstücke und die Kopfstücke mit einem hoch stehenden Rand ausgeformt. Sie bilden damit eine umlaufenden, geschlossenen Rand um den Ablagekorb. Dies erhöht den Gebrauchswert des Ablagekorbes.

Die Einfassung des Ablagekorbes lässt sich dadurch sehr einfach montieren, dass die Kopfstücke in die seitlichen Profilstücke eingeklipst werden. Es sind damit keine weiteren Klebe- oder Schraubarbeiten auszuführen.
Vorteilhafterweise sind die C-förmigen Profilstücke aus Metall hergestellt, wozu einfaches Profilmaterial genutzt wird. An dem hoch stehenden Rand der Profilstücke lassen sich einfach Stützen für eine Reling anschweißen. Diese Reling bildet dann einen weiteren, höher stehenden Rand um den Ablagekorb. Wenn diese Reling geschlossen an den Außenseiten um den Ablagekorb herumläuft, hält sie die seitlichen Profilstücke bei der Montage in der richtigen Position, was die Montage weiter vereinfacht.

Der Boden des Ablagekorbs ist vorteilhafterweise aus Holz oder Kunststoff hergestellt, die einfach aus einer Platte gesägt werden kann. Dies Sägekanten sind von den Profilstücken und Kopfstücken abgedeckt.
Die Kopfstücke sind vorteilhafterweise aus Kunststoff hergestellt. Damit lassen sich auch komplizierte Formen der Kopfstücke realisieren. Insbesondere können die Kopfstücke Aufnahmen zum Einhängen des Ablagekorbes in einen Auszugsrahmen eines Möbelstücks besitzen.

Eine Ausführungsform des Ablagekorbs ist in den Figuren beispielhaft beschrieben.
Fig. 1 zeigt eine perspektivische Ansicht eines Ablagekorbs
Fig. 2 zeigt einen Schnitt durch einen Ablagekorb
Fig. 3 zeigt eine Unteransicht eines Ablagekorbs

In Fig. 1 ist perspektivisch der Ablagekorb 1 dargestellt. Er besitzt die geschlossene Bodenplatte 2, die längsseitig in den C-förmigen Profilen 3 geführt gehalten ist. Die Querseiten sind mit den Kopfstücken 4 abgeschlossen. Somit ist die gesamte Platte 2 eingefasst. An dem hoch stehenden Rand der Profile 3 sind die Stützen 6 der Reling 5 angeschweißt. In die Kopfstücke 4 sind Ausnehmungen 7 eingearbeitet, an denen der Ablagekorb 1 an einem Auszug (hier nicht dargestellt) befestigt werden kann.
Die Reling 5 ist umlaufend und hält über die Stützen 6 die Profile 3 bei der Montage auf entsprechendem Abstand.

In Fig. 2 ist ein Schnitt durch einen Ablagekorb dargestellt. Die Bodenplatte 2 ist durch die C-förmigen Profile 3 gehalten. An den hoch stehenden Rändern der Profile 3 sind die Stützen 6 angeschweißt, welche die umlaufende Reling 5 tragen. Durch die Reling 5 sind die Profile 3 in dem gewünschten Abstand gehalten, um die Bodenplatte 2 aufzunehmen.

In Fig. 3 ist ein e Unteransicht eines Ablagekorbs dargestellt. Die Bodenplatte 2 ist in den Profilen 3 an den Längsseiten geführt gehalten. Die Kopfstücke 4 schließen den Ablagekorb an den Querseiten ab. Die Kopfstücke 4 sind an den Enden der Profile 3 eingeklipst. Dies ist an allen Ecken durch einen Zapfen an den Kopfstücken 4 realisiert, der jeweils in die Löcher 8 der Profile 3 eingreift. Die Kopfstücke 4 besitzen die Ausnehmungen 7, an denen der Ablagekorb an einen Möbelauszug befestigt wird.

## Patentansprüche

1. Ablagekorb (1) mit einem geschlossenen Boden (2) und einer geschlossenen Reling (5), die an Stüzen (6) gehalten ist, **dadurch gekennzeichnet, dass**
die Stützen (6) an parallelen C-förmigen Profilstücken (3) befestigt sind, die eine Längsseiteneinfassung des Bodens bilden, in die der geschlossene Boden (2) eingeschoben ist, und zwei Kopfstücke (4) die Querseiten des Bodens (2) abschließen, die in die Enden der der C-förmigen Profilstücke eingeklipst sind.

2. Ablagekorb nach Anspruch 1, **dadurch gekennzeichnet, dass**
die Stützen (6) der Reling (5) an einen hochstehenden Rand der C-förmigen Profilstücke (3) angeschweißt sind.

3. Ablagekorb nach Anspruch 1, **dadurch gekennzeichnet, dass** die C-förmigen Profilstücke (3) aus Metall hergestellt ist.

4. Ablagekorb nach Anspruch 1, **dadurch gekennzeichnet, dass** der Boden (2) eine Holz- oder Kunststoffplatte ist.

5. Ablagekorb nach Anspruch 1, **dadurch gekennzeichnet, dass** die Kopfstücke (4) aus Kunststoff hergestellt sind.

6. Ablagekorb nach Anspruch 1, **dadurch gekennzeichnet, dass** die Kopfstücke (4) Aufnahmen (7) zum Einhängen des Ablagekorbs (1) in einen Auszugsrahmen besitzen.

## Claims

1. Storage basket (1) with a closed bottom (2) and a closed rail (5), which is held on supports (6), **characterized in that** the supports (6) are fixed at parallel C-shaped profile sections (3) which form a longitudinal lining of the bottom, into which the closed bottom (2) is inserted, and that two head sections (4) close the transverse sides of the bottom (2), which are clipped into the ends of the C-shaped profile sections.

2. Storage basket according to claim 1, **characterized in that** the supports (6) of the rail (5) are welded to an upright edge of the C-shaped profile sections (3).

3. Storage basket according to claim 1, **characterized in that** the C-shaped profile sections (3) are made of metal.

4. Storage basket according to claim 3, **characterized in that** the bottom (2) is a wooden or plastic plate.

5. Storage basket according to claim 1, **characterized in that** the head sections (4) are made of plastic.

6. Storage basket according to claim 1, **characterized in that** the head sections (4) have accommodations (7) for hanging the storage basket (1) into an extension frame.

## Revendications

1. Panier de rangement (1) avec un fond fermé (2), et une batayole fermée (5) maintenue sur des supports (6), **caractérisé en ce que** les supports (6) sont fixées à des sections de profilé en forme de C (3) parallèles qui bordent les côtés longitudinaux du fond, et dans lesquels le fond fermé (2) est inséré, et que deux sections de tête (4) ferment les côtés transversaux du fond (2), lesdites sections de tête étant serrés dans les extrémités des sections de profilé en forme de C.

2. Panier de rangement selon la revendication 1, **caractérisé en ce que** les supports (6) de la batayole (5) sont soudées sur un bord vertical des sections de profilé en forme de C (3).

3. Panier de rangement selon la revendication 1, **caractérisé en ce que** les sections de profilé en forme de C (3) sont en métal.

4. Panier de rangement selon la revendication 3, **caractérisé en ce que** le fond (2) est une planchette en bois ou en matière plastique.

5. Panier de rangement selon la revendication 1, **caractérisé en ce que** les sections de tête (4) sont en matière plastique.

6. Panier de rangement selon la revendication 1, **caractérisé en ce que** les sections de tête (4) présentent un logement (7) pour accrocher le panier de stockage (1) dans un cadre de tiroir coulissant.
